# EUROPÄISCHE PATENTSCHRIFT

(11) **EP 0 011 788 B1**
(45) Veröffentlichungstag und Bekanntmachung des Hinweises auf die Patenterteilung: **27.04.1983**
(21) Anmeldenummer: 79104555.2
(22) Anmeldetag: 19.11.1979
(51) Int. Cl.: D03D 49/20

(54) **Abzugsvorrichtung für die Stoffbahn an einer Textil-, vorzugsweise Webmaschine**
Cloth take-up device, in particular for looms
Dispositif d'enroulement du tissu, en particulier pour un métier à tisser

(30) Priorität: 05.12.1978 CH 12385/78
(43) Veröffentlichungstag der Anmeldung: 11.06.1980
(73) Patentinhaber: GEBRÜDER SULZER AKTIENGESELLSCHAFT, CH-8401 Winterthur (CH)
(72) Erfinder: Pfarrwaller, Erwin, CH-8405 Winterthur (CH)

## Beschreibung

Die Erfindung bezieht sich auf eine Abzugsvorrichtung für die Stoffbahn an einer Textil-, vorzugsweise Webmaschine, mit einer angetriebenen Stoffabzugswalze und je einem ihr vor- bzw. nachgeschalteten, stangenförmigen Umlenkelement für den Stoff, wobei die Umlenkelemente unter Zwischenlage des Stoffes an der Stoffabzugswalze anliegen und - mindestens beim Betrieb - ortsfest angeordnet sind. Eine solche Vorrichtung ist im wesentlichen aus der DD-PS 78 973 bekannt. Die Abzugsvorrichtung ist insbesondere bestimmt für Webmaschinen mit ausserordentlich hoher Stoffabzugsspannung und hoher Leistung, d.h. grosser Webbreite und hoher Drehzahl.

Bei einer bisherigen Vorrichtung dieser Art (CH-PS 615 644 = DE-OS 2 803 845) besitzt das der Stoffabzugswalze vorgeschaltete, als Walze ausgebildete Umlenkelement glatte Oberfläche und wird von dem darüberlaufenden und auf die Stoffabzugswalze gelangenden Stoff mitgenommen bzw. in Drehung versetzt. Dabei ist in der Praxis folgende Erscheinung zu beobachten.

Unter der starken Abzugsspannung seitens der Abzugsvorrichtung kann das Gewebe im Bereich zwischen Blattanschlag bzw. Breithalter einerseits und der Stoffabzugswalze anderseits einen starken Einsprung erfahren. Dies kommt daher, dass der Stoff nach Verlassen der Breithalter zunächst frei läuft und durch die Schussfadenspannung in Schussrichtung relativ stark zusammengezogen wird. Die Kettfadenspannung ist jedoch stärker als die Schussfadenspannung. Das Gewebe strebt einen Zustand an, bei dem der Umschlingungswinkel der Schussfäden um die Kettfäden herum grösser ist als derjenige der Kettfäden um die Schussfäden herum.

Die Gewebebahn läuft nun in diesem einseitig verspannten Zustand in die Abzugsvorrichtung - ein, welche mit besonders hohen Anpressdrücken auf dem Umfang der Stoffabzugswalze arbeitet. Es soll dabei ermöglicht werden, dass die Abzugswalzen keine besonders rauhe Oberfläche, z.B. Korund, und auch keine Mitnehmernadeln besitzen muss, weil diese Einrichtungen auf empfindliche Gewebe schädlich einwirken.

Es ist nun weiterhin festzustellen, dass anderseits der abgezogene Stoff bleibende Falten beim Ablauf von der Warenabzugswalze erhalten kann. Hier setzt nun die Erfindung ein, deren Ziel es ist, Massnahmen zu treffen, wodurch diese unerwünschten Falten im Stoff vermieden werden können.

Als Grund für die Ablauffalten wurde erkannt, dass beim Ablaufen von der Stoffabzugswalze auf das Gewebe seitens des Warenbaumes die in der Regel wesentlich geringere Warenbaum-Abzugsspannung ausgeübt wird. Gegebenenfalls kann das Gewebe sogar völlig spannungslos in einen Behälter abgelegt werden. Infolgedessen kann das Gewebe in diesem Abzugsbereich der Warenabzugswalze unter der noch bestehenden Schussfadenspannung wieder verbreitert werden, so dass die genannten Falten entstehen können, die unter der zwischen Stoffabzugswalze und nachgeschalteter Umlenkrolle bestehenden Klemmstelle bleibend in den Stoff eingedrückt werden können.

Der Erfindung liegt die Aufgabe zugrunde, eine besonders in dieser Hinsicht verbesserte Abzugsvorrichtung zu schaffen, insbesondere hohe Rutschfestigkeit auf der Abzugswalze und Vermeidung von Falten im Abzug des Gewebes zu erreichen.

Die Erfindung besteht darin, dass die Stoffabzugswalze quer zu ihrer Achsrichtung beweglich angeordnet und der lichte Abstand der Umlenkelemente kleiner ist als der Durchmesser der Stoffabzugswalze und dass das der Stoffabzugswalze vorgeschaltete Umlenkelement als gegen Drehung gesicherte Stange ausgebildet ist, die in ihren beiden Hälften gegenläufige - in Laufrichtung der Stoffbahn gesehen -, auseinanderlaufende Gewinderillen aufweist.

Hierdurch wird es möglich, hohe Rutschfestigkeit bei relativ geringer Rauhigkeit der Oberfläche der Abzugswalze zu erreichen. Dabei wird der Stoff unmittelbar vor dem Auflaufen bzw. beim Auflaufen auf die Stoffabzugswalze in die Breite gestreckt, so dass er in dieser gestreckten Form auf die Walze gelangt. Durch den starken, sich ändernden, auf dem Umfang der Stoffabzugswalze herrschenden Anpressdruck aufgrund der besonderen Ausbildung der Stoffabzugsvorrichtung, d.h. der schwimmend gelagerten Abzugswalze und des Abstandes der Umlenkelemente, gegen welche die Abzugswalze um so stärker gepresst wird, je grösser der Stoffzug ist, bleibt die breitgestreckte Form auf dem Umfang weitgehend erhalten.

Beim Verlassen der Stoffabzugswalze bzw. bereits kurz davor gelangt jedoch der Stoff unter die geringere Kettspannung auf der Ablaufseite. Da er aber hier wegen der drehsicheren, gerillten Auflaufstange bereits volle Breite besitzt, kann eine weitere Verbreiterung beim Nachlassen der Kettspannung vermieden werden. Demzufolge können, wie die Versuche ergeben, die unerwünschten Falten vermieden werden, die bisher beim Ablauf von der Abzugsvorrichtung, insbesondere unter dem Druck des nachgeschalteten Umlenkelementes auftreten können.

Weitere Merkmale ergeben sich aus der folgenden Beschreibung von Ausführungsbeispielen in Verbindung mit der Zeichnung und den Ansprüchen.
Fig. 1 ist ein Schnitt durch eine Stoffabzugsvorrichtung einer Webmaschine;
Fig. 2 ist eine zugehörige, schematische Vorderansicht der Webmaschine von der Warenseite her gesehen;
Fig. 3 ist eine Draufsicht auf einen Teil einer weiteren Bauart, in kleinerem Massstab.

Der Stoff 1 (Webbreite B) wird gemäss Pfeil 51 über eine Gewebestütze 52 einer Umlenkstange 3 zugeführt. Diese enthält in ihren Abschnitten (38, 39) gegenläufige - in Laufrichtung 51 der Stoffbahn 1 -, auseinanderlaufende Gewinderillen 41, 42 (vgl. Fig. 3). Darauf gelangt der Stoff 1 über eine mit einer Gummiauflage 4 versehene Abzugswalze 5 und anschliessend über eine ihr nachgeschaltete Umlenkrolle 3c zu einem Warenbaum 65, auf dem der Stoff 1 aufgewickelt wird. Walze 5 hat einen Durchmesser D, der grösser ist als der lichte Abstand A der Teile 3, 3c.

Die Warenabzugswalze 5 wird, wie aus Fig. 2 ersichtlich, über Zahnräder 18, 19, 20 angetrieben, die in der einen Wange 23 des Maschinengestelles 2 gelagert sind. Vom Zahnrad 20 wird der Antrieb über ein Kardan- oder Kugelgelenk 21 auf die Walze 5 geleitet. Walze 5 ist also während des Betriebes in konstante Drehung versetzt (positiver Warenabzug).

Während die beiden Umlenkelemente (3, 3c) - in der in Fig. 1 dargestellten Betriebsstellung der Teile (bei Umlenkstange 3 = ausgezogen wiedergegebene Stellung nach Fig. 1) - ortsfest angeordnet sind und Umlenkrolle 3c vom Stoff 1 mitgenommen, also in Drehung versetzt wird (Pfeil 58), ist die Abzugswalze 5 infolge des Gelenkes 21 quer zu ihrer Achslinie 62 beweglich (vgl. Pfeil 25 in Fig. 1).

Die gesamte Stoffabzugsvorrichtung ist in Fig. 1 mit 15 bezeichnet. Die der Hauptabzugswalze 5 vorgeschaltete Stange 3 besitzt eine Nut 53, in welche ein Träger 47 eingreift, der mit einer Stange 55 verbunden ist. Diese ist in einer Mulde 56 eines Halters 6 des Maschinengestells 2 drehbar gelagert. Auf diese Weise lässt sich die Umlenkstange 3 gemäss Pfeil 46 in die strichpunktiert eingezeichnete Position 3b verschwenken, wenn der Stoff 1 spannungslos oder abgenommen ist.

Während des Betriebes wird der Träger 47 ständig gegen einen Anschlag 48 des Halters 6 gedrückt. Dies wird dadurch erzielt, dass der Drehpunkt 57 der Stange 55 so gewählt ist, dass die während des Betriebes seitens des Stoffes 1 sich ergebende, aus dem Stoffzug Z und der Zug-Kraftkomponente P resultierende Kraft R in Fig. 1 unterhalb des Drehpunktes 57 verläuft. Hierdurch entsteht während des Betriebs ein im Gegenzeigersinn gerichtetes Drehmoment um den Drehpunkt 57.

Die der Abzugswalze 5 nachgeschaltete Rolle 3c ist in einer Mulde 22 des Gestells 6 drehbar gelagert.

Durch die Gewinderillen 41, 42 kann der über Stange 3 rutschende Stoff 1 unmittelbar vor dem Auflaufen auf die Abzugswalze 5 breitgestreckt werden. Er kann dann nicht unter der starken Abzugsspannung P seitens der Walze 5 schmaler werden (Stoffeinsprung),

Dies wiederum hat zur Folge, dass der Stoff etwa im Bereich 71, wo er Walze 5 verlässt und auf Rolle 3c gelangt und wo die wesentlich niedrigere Zugspannung S seitens des Warenbaumes 65 herrscht, nicht breiter werden kann. Hierdurch lassen sich - wie die Versuche ergaben - Falten im fertigen Stoff 1 vermeiden.

Es ist zu erwähnen, dass ohne Breitstreckung des Stoffes 1 unmittelbar beim Übergang von Stange 3 auf Walze 5 ein mehr oder weniger starker Einsprung in Schussrichtung entstehen kann; dieser kann ein Auseinanderstossen im Bereich 71 zur Folge haben, wodurch Falten im fertigen Stoff 1 entstehen können, die besonders an der Anpressstelle 72 in den Stoff bleibend eingedrückt werden können.

Bei der Ausführungsform nach Fig. ist die Umlenkstange 3 wie in Fig. 1 ausgebildet, d. h. gegen Drehung gesichert. An den Enden trägt sie schräggestellte Nadelrollen 61a, die - unter Innehaltung ihrer Schrägstellung im Raum - drehbar gelagert sind. Die wirksame Länge der Umlenkstange 3 ist der Breite B des Stoffes 1 angepasst. Die Rollen 61a verursachen zusammen mit den Gewinderillen 41, 42 eine Breitstreckung des Stoffes 1.

Die Teile 3, 3c sind mindestens während des Betriebes ortsfest gelagert. Walze 5 wird unter dem Stoffzug Z gegen die Teile 3, 3c gepresst, wodurch ein Zurückrutschen des Stoffes 1 vermieden werden kann. Die nachgeschaltete Umlenkrolle 3c kann auch durch einen separaten Antrieb angetrieben sein, vgl. Pfeil 58. Ihre Umfangsgeschwindigkeit kann höher sein als diejenige der Abzugswalze 5.

## Patentansprüche

1. Abzugsvorrichtung für die Stoffbahn an einer Textil-, vorzugsweise Webmaschine, mit einer angetriebenen Stoffabzugswalze und je einem ihr vor- bzw. nachgeschalteten, stangenförmigen Umlenkelement für den Stoff, wobei die Umlenkelemente (3, 3c) unter Zwischenlage des Stoffes (1) an der Stoffabzugswalze (5) anliegen und - mindestens beim Betrieb - ortsfest angeordnet sind, dadurch gekennzeichnet, dass die Stoffabzugswalze (5) quer zu ihrer Achsrichtung beweglich angeordnet und der lichte Abstand (A) der Umlenkelemente (3, 3c) kleiner ist als der Durchmesser (D) der Stoffabzugswalze (5) und dass das der Stoffabzugswalze (5) vorgeschaltete Umlenkelement (3) als gegen Drehung gesicherte Stange ausgebildet ist, die in ihren beiden Hälften (38, 39) gegenläufige - in Laufrichtung (51) der Stoffbahn (1) gesehen -, auseinanderlaufende Gewinderillen (41, 42) aufweist.

2. Vorrichtung nach Anspruch 1, dadurch gekennzeichnet, dass das der Stoffabzugswalze (5) nachgeschaltete Umlenkelement (30) durch einen separaten Antrieb angetrieben ist (58).

3. Vorrichtung nach Ansprüchen 1 und 2, dadurch gekennzeichnet, dass die Umfangsgeschwindigkeit (58) der nachgeschalteten Umlenkstange (3c) mindestens so hoch ist wie diejenige (60) der Stoffabzugswalze (5).

4. Vorrichtung nach einem der vorhergehenden Ansprüche, dadurch gekennzeichnet, dass das der Stoffabzugswalze (5) vorgeschaltete Umlenkelement (3) auf einem Träger (47) gelagert ist, welcher am Maschinengestell (2) schwenkbar angeordnet ist.

5. Vorrichtung nach Anspruch 4, dadurch gekennzeichnet, dass der Träger (47) während des Betriebes durch den Zug (R) des Gewebes (1) ständig gegen einen Anschlag (48) des Maschinengestells (2) angepresst ist.

6. Vorrichtung nach einem der vorhergehenden Ansprüche, dadurch gekennzeichnet, dass das vorgeschaltete Umlenkelement (3d) Nadel-Breithalterollen (61, 61a) aufweist.

7. Vorrichtung nach Anspruch 6, dadurch gekennzeichnet, dass die wirksame Länge des vorgeschalteten Umlenkelementes (3) der Breite (B) des Stoffes (1) angepasst ist und an seinen Enden schräg gestellte Nadelrollen (61a) trägt, die drehbar auf dem Umlenkelement (3) gelagert sind.

## Claims

1. A take-off apparatus for the cloth web of a textile machine, preferably a loom, comprising a driven cloth take-off roll and a respective rod- shaped deflection element for the cloth arranged forwardly and after the cloth take-off roll, the deflection elements (3, 3c) bearing at the cloth take-off roll (5) while interposing therebetween the cloth (1) and - at least during operation - are stationarily arranged, characterized by the features that the cloth take-off roll (5) is movably arranged transversely to its axial direction and the inner spacing (A) of the deflection elements (3, 3c) is smaller than the diameter (D) of the cloth take-off roll (5) and that the deflection element (3) arranged forwardly of the cloth take-off roll (5) is structured as a rod secured against rotation which possesses at both halves thereof (38, 39) opposed threaded grooves (41, 42) which, viewed in the direction travel (51) of the cloth web (1), travel away from one another.

2. The apparatus according to claim 1, characterized by the features that the deflection element (30), which is arranged after the cloth take-off roll (5) is driven by a separate drive (58).

3. The apparatus according to claims 1 and 2, characterized by the features that the circumferential velocity (58) of the subsequently arranged deflection rod (3c) is at least as great as that (60) of the cloth take-off roll (5).

4. The apparatus according to one of the preceding claims, characterized by the features that the deflection element (3) arranged forwardly of the cloth take-off roll (5) is mounted upon a support (47) which is pivotably arranged at the machine frame (2).

5. The apparatus according to claim 4, characterized by the features that during operation the support (47) is continuously pressed by the tension (R) of the cloth (1) against a stop (48) of the machine frame (2).

6. The apparatus according to one of the preceding claims, characterized by the features that the forwardly arranged deflection element (3d) possesses needle-spreader rolls (61, 61a).

7. The apparatus according to claim 6, characterized by the features that the effective length of the forwardly arranged deflection element (3) is accommodated to the width (B) of the cloth (1) and carries at its ends inclined positioned needle rolls (61a) which are rotatably mounted upon the deflection element (3).

## Revendications

1. Dispositif d'enroulement de la bande de tissu d'une machine textile, de préférence métier à tisser, comprenant un rouleau d'enroulement de tissu entraîné et des éléments de renvoi respectifs en forme de barres montés en amont ou en aval et destinés au tissu, des éléments de renvoi (3, 3c) reposant sur le rouleau d'enroulement de tissu (5) avec intercalation du tissu (1) et étant disposés, au moins lors du fonctionnement, de façon fixe, caractérisé en ce que le rouleau d'enroulement de tissu (5) est disposé de façon à pouvoir se déplacer transversalement par rapport à la direction de son axe et que la distance (A) entre les éléments de renvoi (3, 3c) est plus faible que le diamètre (D) du rouleau d'enroulement de tissu (5), et en ce que l'élément de renvoi (3) monté en amont du rouleau d'enroulement (5) est conformé comme une barre bloquée en rotation et qui présente dans ses deux moitiés (38, 39) des gorges de filet (41, 42) de sens contraire s'écartant les unes des autres, vu dans la direction de mouvement (51) de la bande de tissu (1).

2. Dispositif selon la revendication 1, caractérisé en ce que l'élément de renvoi (30) monté en aval du rouleau d'enroulement de tissu (5) est commandé (58) par un mécanisme séparé.

3. Dispositif selon la revendication 1 ou 2, caractérisé en ce que la vitesse périphérique (58) de la barre de renvoi (3c) montée en aval est au moins aussi élevée que celle (60) du rouleau d'enroulement de tissu (5).

4. Dispositif selon l'une des revendications précédentes, caractérisé en ce que l'élément de renvoi (3) monté en amont du rouleau d'enroulement de tissu (5) est logé sur un support (47) qui est disposé de façon à pouvoir pivoter sur le bâti de machine (2).

5. Dispositif selon la revendication 4, caractérisé en ce que le support (47) est appuyé pendant le fonctionnement par la traction (R) du tissu (1) de façon constante contre une butée (48) du bâti de machine (2).

6. Dispositif selon l'une des revendications précédentes, caractérisé en ce que l'élément de renvoi (3d) monté en amont présente des rouleaux (61, 61a) régulateurs de largeur à aiguilles.

7. Dispositif selon la revendication 6, caractérisé en ce que la longueur efficace de l'élément de renvoi (3) monté en amont est adaptée à la largeur (B) du tissu (1) et porte à ses extrémités des rouleaux à aiguilles (61a) montés en oblique qui sont logés de façon à pouvoir tourner sur l'élément de renvoi (3).
